# EUROPÄISCHE PATENTANMELDUNG

(11) **EP 0 024 590 A1**
(43) Veröffentlichungstag der Anmeldung: **11.03.1981**
(21) Anmeldenummer: 80104634.3
(22) Anmeldetag: 06.08.1980
(51) Int. Cl.: H01J 23/24

(54) **Verzögerungsleitung für eine Wanderfeldröhre mit periodisch magnetischer Strahlfokussierung**

(30) Priorität: 30.08.1979 DE 2935151
(71) Anmelder: SIEMENS AKTIENGESELLSCHAFT, 80333 München (DE)
(72) Erfinder: Gross, Franz, Dr., D-7850 Lörrach (DE)

(57) **Zusammenfassung**

Bei einer Verzögerungsleitung für eine Wanderfeldröhre mit PPM-System und mit in einem Hohlleiter (1) über Stützen (2) befestigten Strahtzylindern (3) sowie vom Elektronenstrahl durchsetzten Zwischenelektroden (5) ist vorgesehen, daß die Zwischenelektroden (5) über Querstege (4) an dem Hohlleiter (1) befestigte Ringe sind (Fig. 1).

## Beschreibung

Die Erfindung betrifft eine Verzögerungsleitung für eine Wanderfeldröhre mit periodisch magnetischer Strahlfokussierung, mit in einem zylindrischen Hohlleiter abwechselnd von gegenüberliegenden Seiten oder von nur einer Seite durch Stützen gehalterten, vom Elektronenstrahl durchsetzten Strahlzylindern und mit zwischen jeweils zwei aufeinanderfolgenden Stützen angeordneten, vom Elektronenstrahl durchsetzten Zwischenelektroden.

Eine Verzögerungsleitung für Wanderfeldröhren, insbesondere Hochleistungswanderfeldröhren, mit in einem Hohlleiter abwechselnd von gegenüberliegenden Seiten durch Stützen gehalterten, vom Elektronenstrahl durchsetzten Strahlzylindern ist aus der DE-PS 21 46 207 bekannt.

Aus der DE-PS 1 804 959 ist eine Wanderfeldröhre mit ineinandergreifenden Stegen bekannt, die abwechselnd von einander gegenüberliegenden Stellen der Innenwandung eines zylindrischen Hohlleiters ausgehen und symmetrisch in Längsrichtung um die Achse der Anordnung sich erstreckende, die Strahldurchtrittsöffnungen der Stege bildenden metallische Zylinder (Strahllochzylinder) tragen. In der Mitte des Raumes zwischen jeweils zwei aufeinanderfolgenden Stegen ist eine Zwischenelektrode vorhanden. Die Zwischenelektroden sind dabei Blenden, deren Innenkantenabstand von der Verzögerungsleitungsachse merklich größer ist als der Außenradius der Strahllochzylinder und deren Ausdehnung ist in Umfangsrichtung des Hohlleiters derartig groß, daß sie - in Achsrichtung des Hohlleiters gesehen - den größten Teil der von den Stegen frei gelassenen Koppelöffnungen überdecken.

In Hochleistungs-Wanderfeldröhren mit periodischer magnetischer Fokussierung und nicht in die Verzögerungsleitung integrierten Polschuhen müssen kleine Leitungsdurchmesser realisiert werden.Bisher wurden in diesen Röhrentypen, insbesondere in Pulsrohren, vorwiegend Ring-Steg-Strukturen verwendet.

Der vorliegenden Erfindung liegt die Aufgabe zugrunde, eine Alternativleitung mit hohem Koppelwiderstand, guter Warmeabführung und kleinem Außendurchmesser zu schaffen. Zur Lösung dieser Aufgabe wird bei einer Verzögerungsleitung der eingangs genannten Art erfindungsgemäß vorgeschlagen, daß die Zwischenelektroden über Querstege an. dem Hohlleiter befestigte Ringe sind. Der Durchmesser der Zwischenelektroden ist dabei vorzugsweise gleich dem Durchmesser der Strahlzylinder.

Zweckmäßig sind die Zwischenelektroden über zwei diametral angeordnete Querstege an dem Hohlleiter befestigt, und die Querstege sind gegenüber den Stützen um 90° gegeneinander versetzt angeordnet.

Gemäß einer weiteren Ansgestaltung der Erfindung sind die Querstege der Zwischenelektroden als massive Gegenstützen ausgebildet, deren Ausdehnung - in Achsrichtung des Hohlleiters gesehen - größer ist als die der Stützen.

Die erfindungsgemäße Verzögerungsleitung hat den Vorteil, daß durch das Einfügen der Zwischenelektroden bei der oberen Grenzfrequenz die kapazitive Belastung nur wenig vergrößert wird. Eine kapazitive Belastung kommt hier durch die endliche Dicke der Zwischenelektroden zustande. Sie wird umso größer je dicker die Zwischenelektrode ist. Die obere Grenzfrequenz wird daher durch das Einfügen der Zwischenelektrode nur wenig nach tieferen Frequenzen verschoben. Bei der unteren Grenzfreqnenz bilden sich jedoch zwischen den Strahlz^{y}l-indern und den Zwischenelektroden starke elektrische Längsfelder aus, die zusammen mit den von den Strahlzylindern zur Hohlleiterwand verlaufenden Querfeldern die Feldenergie in den Leitungszellen stark vergrößern. Die untere Grenzfrequenz der neuen Struktur wird daher stark nach tieferen Frequenzen verschoben. Es entsteht dabei in der Nähe des π -Pnnktes (obere Grenzfrequenz) ein Bereich mit relativ flacher Dispersionskurve und hohem Koppelwiderstand, der zur breitbandigen Verstärkung ausnutzbar wird, und zwar dort, wo die Zwischenelektrode im wesentlichen nur als Spannungsteiler wirkt. Wichtig für die Wirksamkeit der Verzögerungsleitung ist, daß die Schleife oder der entstehende Schlitz in der Querschnittsebene der Zwischenelektrode eine wesentlich höhere Eigenresonanzfrequenz hat als die Hauptschleife in der Querschnittsebene der Strahlzylinderstützen.

Die erfindungsgemäße Verzögerungsleitung zeichnet sich durch einen kleinen Außendurchmesser, einen hohen Koppelwiderstand und gute Wärmeableitungseigenschaften aus. Damit wird ein kurzer Aufbau und ein niedriges Gewicht der Wanderfeldröhre ermöglicht. Die Verzögerungsleitung kann daher vorteilhaft anstelle von Ring-Steg-Strukturen oder Cavity-Leitungen in Hochleistungs- und Pulsröhren verwendet werden. Als weiterer Vorteil kommt hinzu, daß der Frequenzbereich der Störmoden sehr weit vom Arbeitsbereich der Röhre abliegt.

Weitere Einzelheiten der Erfindung sollen an Hand von in den Figuren der Zeichnung dargestellten Ausführungsbeispiel näher erläutert werden.

Dabei zeigen:
Fig. 1 einen Längsschnitt durch einen Abschnitt der erfindungsgemäßen Verzögerungsleitung,
Fig. 2 eine Draufsicht auf die Anordnung nach Fig. 1,
Fig. 3 einen Längsschnitt durch eine andere Ausführungsform einer erfindungsgemäßen Verzögerungsleitung,
Fig. 4 eine Draufsicht auf die Anordnung nach Fig. 3,
Fig. 5 einen Längsschnitt durch eine weitere Ausfuhrungsform einer erfindungsgemäßen Verzögerungsleitung und
Fig. 6 eine Draufsicht auf die Anordnung nach Fig. 5.

Bei der in den Figuren 1 und 2 dargestellten Verzögerungsleitung sind in einem zylindrischen Hohlleiter 1 auf einer Seite hintereinander, vorzugsweise runde Stützen 2 angeordnet. An diesen Stützen 2 sind Strahlzylinder 3 gehaltert, die beim Betrieb der Wanderfeldröhre vom Elektronenstrahl durchsetzt werden. Zwischen jeweils'zwei aufeinanderfolgenden Stützen 2 sind die vom Elektronenstrahl durchsetzten Zwischenelektroden 5 angeordnet. Die Zwischenelektroden 5 sind dabei über Querstege 4 an dem Hohlleiter 1 befestigte Ringe. Der Durchmesser der Zwischenelektroden 5 ist vorzugsweise gleich dem Durchmesser der Strahlzylinder 3. Die Zwischenelektroden 5 sind in diesem Ausführungsbeispiel über zwei diametral angeordnete, vorzugsweise runde Querstege 4 an dem Hohlleiter 1 befestigt, und zwar derart, daB die Querstege 4 gegenüber den Stützen 2 um 90° gegeneinander versetzt angeordnet sind.

Bei dem in den Figuren 3 und 4 dargestellten Ausführungsbeispiel sind die Querstege 4 der Zwischenelektroden 5 als massive Gegenstützen ausgebildet, deren Ausdehnung - in Achsrichtung des Hohlleiters 1 gesehen - gröBer ist als die der Stützen 2, an denen die Strahlzylinder 3 befestigt sind. Bei dieser Anordnung beeinflußt die Größe der Öffnungsfläche 6 die Steilheit der Dispersionskurve maßgeblich.

In den Figuren 5 und 6 ist eine Verzögerungsleitung dargestellt, bei der die Strahlzylinder 3 über wechselweise um 180° versetzte Stützen 2 mit dem zylindrischen Hohlleiter 1 verbunden sind. Die Zwischenelektroden 5 sind, wie in dem ersten Ausführungsbeispiel, an diametral angeordneten Querstegen 4 befestigt. Stützen 2 und Querstege 4 sind wiederum um 90° gegeneinander versetzt.

Die Erfindung ist auf die dargestellten Ausführungsbeispiele nicht beschränkt. Statt der Strahlzylinder mit Stützen können ohne Einbuße an Koppelwiderstand auch gestanzte flache Elemente mit einer Öffnung für den durchlaufenden Elektronenstrahl sowohl für die Hauptals auch für die Zwischenelemente verwendet werden. Dadurch wird der Aufbau der Verzögerungsleitung einfach und billig. Die Abführung der Verlustwärme durch auftreffende Strahlelektronen wird von dem Element übernommen, das die besseren Wärmeableitungseigenschaften hat. Das kann beispielsweise auch das Zwischenelement sein.

## Patentansprüche

1. Verzögerungsleitung für eine Wanderfeldröhre mit periodisch magnetischer Strahlfokussierung, mit in einem zylindrischen Hohlleiter abwechselnd von gegenüberliegenden Seiten oder von nur einer Seite durch Stützen gehalterten, vom Elektronenstrahl durchsetzten Strahlzylindern und mit zwischen jeweils zwei aufeinanderfolgenden Stützen angeordneten, vom Elektronenstrahl durchsetzten Zwischenelektroden, dadurch gekennzeichnet, daß die Zwischenelektroden (5) über Qnerstege (4) an dem Hohlleiter (1) befestigte Ringe sind.

2. Verzögerungsleitung nach Anspruch 1, dadurch gekennzeichnet , daß der Durchmesser der Zwischenelektroden (5) gleich dem Durchmesser der Strahlzylinder (3) ist.

3. Verzögerungsleitung nach Anspruch 1 oder 2, dadurch gekennzeichnet , daß die Zwischenelektroden (5) über zwei diametral angeordnete Querstege (4) an dem Hohlleiter (1) befestigt sind.

4. Verzögerungsleitung nach einem der Ansprüche 1 bis 3, dadurch gekennzeichnet , daß die Querstege (4) gegenüber den Stützen (2) um 90° gegeneinander versetzt angeordnet sind.

5. Verzögerungsleitung nach einem der Ansprüche 1 bis 3, dadurch gekennzeichnet , daß die Querstege (4) der Zwischenelektroden (5) als massive Gegenstützen ausgebildet sind, deren Ausdehnung - in Achsrichtung des Hohlleiters (1) gesehen - größer ist als die der Stützen (2).
